# EUROPÄISCHE PATENTSCHRIFT

(11) **EP 2 773 741 B1**
(45) Veröffentlichungstag und Bekanntmachung des Hinweises auf die Patenterteilung: **27.02.2019**
(21) Anmeldenummer: 12723690.9
(22) Anmeldetag: 25.05.2012
(51) Int. Cl.: C11D 17/04, C11D 3/50, B65D 5/66, B65D 77/22

(54) **VERPACKUNGSSYSTEM MIT DUFTSTOFFZUSAMMENSETZUNGSTRÄGER**
PACKAGING SYSTEM HAVING A FRAGRANCE COMPOSITION CARRIER
SYSTÈME D'EMBALLAGE DOTÉ D'UN SUPPORT POUR COMPOSITIONS ODORANTES

(30) Priorität: 04.11.2011 DE 102011085778
(43) Veröffentlichungstag der Anmeldung: 10.09.2014
(73) Patentinhaber: Henkel AG & Co. KGaA, 40589 Düsseldorf (DE)
(72) Erfinder: SUNDER, Matthias, 40593 Düsseldorf (DE); MEIER, Frank, 40589 Düsseldorf (DE); BAUER, Andreas, 41564 Kaarst (DE); PESSEL, Frank, 40215 Düsseldorf (DE); SANDMÜLLER, Helmut, 40789 Monheim (DE)
(86) Internationale Anmeldenummer: PCT/EP2012/059811
(87) Internationale Veröffentlichungsnummer: WO 2013/064274

(56) Entgegenhaltungen:
- EP-A1- 1 396 440
- EP-A1- 1 605 037
- EP-A1- 1 905 818
- EP-A1- 2 210 520
- WO-A1-97/34987
- WO-A1-02/096473
- GB-A- 2 407 327

## Beschreibung

Die vorliegende Erfindung betrifft ein Verpackungssystem für wasserlösliche Folienbeutel enthaltend eine duftstoffzusammensetzungshaltige Wasch- und Reinigungsmittelzubereitung sowie einen Duftstoffzusammensetzungsträger. Ferner betrifft die vorliegende Erfindung ein Verfahren zur Verpackung und Lagerung von wasserlöslichen Folienbeuteln.

### Stand der Technik

Im Bereich der Wasch- und Reinigungsmittel ist eine Reihe von verschiedenen Darreichungsformen entsprechender Produkte bekannt. Durchgesetzt haben sich vor allem frei dosierbare flüssige, granulare und/oder pulverförmige Zubereitungen. Es existieren jedoch auch portionierte Darreichungsformen wie zum Beispiel Tabletten oder Folienbeutel.

Mit Wasch- und Reinigungsmittel befüllte Folienbeutel werden häufig mittels wasserlöslicher Folien gebildet, was für den Verbraucher den Vorteil hat, dass er einen entsprechenden Beutel ohne ihn öffnen zu müssen, z.B. in eine Waschmaschine dosieren kann, siehe z.B. EP1905818 und EP1605037.

Aus dem Bereich der frei dosierbaren Zubereitung ist der Verbraucher gewöhnt, beim Öffnen der die Zubereitung enthaltene Verpackung, den Duft der Zubereitung, die üblicherweise Duftstoffzusammensetzungen enthält, wahrzunehmen. Da die Duftstoffzusammensetzungskonzentration in diesen frei dosierbaren Zubereitungen üblicherweise recht hoch ist, wird der Dufteindruck beim Verbraucher regelmäßig als intensiv wahrgenommen, häufig auch als so intensiv, dass er vom Verbraucher als unangenehm empfunden wird. Die vergleichsweise hohe Duftstoffzusammensetzungskonzentration in Wasch- und Reinigungsmittel ist jedoch notwendig, um auf dem Wasch- oder Spülgut noch einen wahrnehmbaren Dufteindruck für den Verbraucher zu hinterlassen. Gerade der Dufteindruck auf dem frisch behandelten Wasch- oder Spülgut wird von Verbrauchern als ein wesentliches Qualitätskriterium eines Wasch- und Reinigungsmittels empfunden. Es liegt bei den frei dosierbaren Wasch- und Reinigungsmitteln somit quasi in der "Natur der Sache", dass der Dufteindruck bzw. die Duftintensität des Produktes und der damit behandelten Wäsche signifikant unterschiedlich sind.

Wasserlösliche Portionsbeutel besitzen üblicherweise die Eigenschaft, dass Duftstoffzusammensetzungen aus den in ihnen bevorrateten Zubereitungen schlecht oder gar nicht durch die wasserlösliche Folie hindurch an die Umgebung abgegeben werden. Somit kann der Dufteindruck derartiger in wasserlöslichen Portionsbeuteln bevorrateter Zubereitungen von einem Benutzer nicht wahrgenommen werden. Da derartige wasserlösliche Portionsbeutel üblicherweise einen unangenehmen Eigengeruch besitzen, wird der Dufteindruck der Portionsbeutel sogar regelmäßig vom Verbraucher als abstoßend empfunden.

Es ist also wünschenswert, wasserlösliche Portionsbeutel der eingangs beschriebenen Art so auszubilden, dass der Eigengeruch der Portionsbeutel überdeckt wird und der Dufteindruck eines Portionsbeutels in Wesentlichen dem Dufteindruck eines frisch mit der im wasserlöslichen Folienbeutel bevorrateten Zubereitung gewaschenen Wäschestücks entspricht.

### Aufgabe

Aufgabe der vorliegenden Erfindung ist es daher, bei einem wasserlöslichen Folienbeutel einen Dufteindruck zu erzeugen, der im Wesentlichen dem Dufteindruck eines mit der im wasserlöslichen Folienbeutel bevorrateten Zubereitung frisch gewaschenen Wäschestücks entspricht.

Diese Aufgabe wird durch ein Verpackungssystem mit den Merkmalen von Anspruch 1 und ein Verfahren mit den Merkmalen von Anspruch 9 gelöst.

Das erfindungsgemäße Verpackungssystem umfasst
- einen verschließbaren Behälter zur Aufnahme einer Mehrzahl von wasserlöslichen Folienbeuteln und wenigstens einem in dem Behälter frei positionierbaren Duftstoffzusammensetzungsträger,
- wenigsten eine erste Gruppe von wasserlöslichen Folienbeuteln, die wenigstens eine Duftstoffzusammensetzung enthaltende Wasch- oder Reinigungsmittelzubereitung bevorratet,
   o wobei die Duftstoffzusammensetzung in einer Konzentration von 0,1-5 Gew-%, bevorzugt 0,2-3 Gew.-%, besonders bevorzugt 0,3-2 Gew.-% in der Wasch- oder Reinigungsmittelzubereitung vorhanden ist,
- wenigstens einen in dem Behälter positionierbaren Duftstoffzusammensetzungsträger wobei
   o die Duftstoffzusammensetzung in und/oder auf dem Duftstoffzusammensetzungsträger und die Duftstoffzusammensetzung in wenigstens der ersten Gruppe von wasserlöslichen Folienbeuteln im Wesentlichen olfaktometrisch identisch sind,
   o das Oberflächenverhältnis von Folienbeutel zu Duftstoffzusammensetzungsträger im Bereich 1 - 200 liegt,
   o das Gewichtsverhältnis zwischen der Duftstoffzusammensetzung in der Wasch- oder Reinigungsmittelzubereitung eines Folienbeutels und dem Duftstoffzusammensetzungsträger im Bereich 1-300, bevorzugt 1-50, insbesondere bevorzugt 1-10 liegt,
   o das Verhältnis aus Volumen des Behälters zu freiem Volumen zwischen den Folienbeuteln im Bereich von 1-5 bevorzugt 2-4, besonders bevorzugt 2,7 - 3,4 liegt.

Es hat sich gezeigt, dass die wasserlöslichen Folienbeutel durch die Verwendung des erfindungsgemäßen Verpackungssystems einen Dufteindruck erzeugen, der im Wesentlichen dem Dufteindruck eines mit der im wasserlöslichen Folienbeutel bevorrateten Zubereitung frisch gewaschenen Wäschestücks entspricht.

Dies wird durch die Zugabe eines Duftstoffzusammensetzungsträgers in einen mit wasserlöslichen Folienbeutel befüllten Behälter erreicht, durch den die Oberflächen der wasserlöslichen Folienbeutel innerhalb des Behälters beduftet werden, so dass an den Folienbeuteln ein Dufteindruck erzeugt wird, der im Wesentlichen dem Dufteindruck eines mit der im wasserlöslichen Folienbeutel bevorrateten Zubereitung frisch gewaschenen Wäschestücks entspricht.

In einer bevorzugten Ausführung des erfindungsgemäßen Verpackungssystems ist die Duftstoffzusammensetzung wie folgt definiert
a. Weniger als 25% der Duftstoffzusammensetzung weist einen clogP>4 und einen Siedepunkt >250°C auf,
b. Weniger als 70% der Duftstoffzusammensetzung weist einen clogP>3 und einen Siedepunkt >200°C auf,
c. Mehr als 30% der Duftstoffzusammensetzung weist einen ODT (Odor Detection Threshold) <50µg/m³ auf.

Diese Duftstoffzusammensetzung hat sich als besonders geeignet erwiesen, um einen gut wahrnehmbaren Duftübergang zum einen von dem Duftstoffzusammensetzungsträger auf die Folienbeutel und zum anderen aus der Wasch- oder Reinigungsmittelzubereitung auf die zu reinigenden, insbesondere textilen Oberflächen zu bewirken, so dass bei einem wasserlöslichen Folienbeutel ein Dufteindruck erzeugt wird, der im Wesentlichen dem Dufteindruck eines mit der im wasserlöslichen Folienbeutel bevorrateten Zubereitung frisch gewaschenen Wäschestücks entspricht.

In diesem Zusammenhang ist es ferner besonders bevorzugt, dass die Duftstoffzusammensetzung des Duftstoffzusammensetzungsträgers wie folgt definiert ist
a. Weniger als 25% der Duftstoffzusammensetzung weist einen clogP>4 und einen Siedepunkt >250°C auf,
b. Weniger als 70% der Duftstoffzusammensetzung weist einen clogP>3 und einen Siedepunkt >200°C auf,
c. mehr als 10% der Duftstoffzusammensetzung weist einen clogP<2 auf und
d. Mehr als 30% der Duftstoffzusammensetzung weist einen ODT (Odor Detection Threshold) <50µg/m³ auf.

Ferner ist es insbesondere zu bevorzugen, dass die Duftstoffzusammensetzung der in den Folienbeutel bevorrateten Wasch- und Reinigungsmittelzubereitungen wie folgt definiert ist:
a. Weniger als 25% der Duftstoffzusammensetzung weist einen clogP>4 und einen Siedepunkt >250°C auf,
b. Weniger als 70% der Duftstoffzusammensetzung weist einen clogP>3 und einen Siedepunkt >200°C auf,
c. weniger als 10% der Duftstoffzusammensetzung weist einen clogP<2 auf und
d. Mehr als 30% der Duftstoffzusammensetzung weist einen ODT (Odor Detection Threshold) <50µg/m³ auf.

Um einen kontrollierten Duftstoffübergang vom Duftstoffzusammensetzungsträger auf die Folienbeutel zu gewährleisten, ist es vorteilhaft, dass keine oder nur eine geringe Duftstofffreisetzung aus dem Folienbeutel erfolgt. Daher ist es zu bevorzugen, dass ein wasserlöslicher Folienbeutel eine Duftstoffzusammensetzungspermeabilität von < 0,01 g/m² h aufweist. Des Weiteren ist es besonders bevorzugt, dass der wasserlösliche Folienbeutel aus einer PVA Folie gefertigt ist

Es hat sich gezeigt, dass bestimmte Oberflächenrauhigkeiten Vorteile hinsichtlich der Duftstoffabgabekinetik wie auch der Konfektionierung der Duftstoffzusammensetzungsträger in automatischen Abpackanlagen zeigen. Besonders zu bevorzugen ist in diesem Kontext, dass der Duftstoffzusammensetzungsträger eine Bendtsen-Oberflächenrauheit zwischen 100-5.000ml/min, bevorzugt zwischen 200-2.000 ml/min aufweist. Ganz besonders bevorzugt ist es, dass der Duftstoffzusammensetzungsträger aus einem zellstoffbasierten Material gebildet ist.

Das erfindungsgemäße Verpackungssystem besteht aus einem verschließbaren Behälter zur Aufnahme einer Mehrzahl von wasserlöslichen Folienbeuteln, wenigstens einer ersten Gruppe an wasserlöslichen Folienbeuteln, die wenigstens eine Duftstoffzusammensetzung enthaltene Wasch- oder Reinigungsmittelzubereitung bevorratet und wenigstens einem in dem Behälter frei positionierbaren Duftstoffzusammensetzungsträger. Diese Bestandteile des erfindungsgemäßen Verpackungssystems werden nachfolgend näher erläutert.

### Behälter

Das erfindungsgemäße Verpackungssystem umfasst einen verschließbaren Behälter, der zur Aufnahme einer Mehrzahl von wasserlöslichen Folienbeuteln und wenigstens einem in dem Behälter frei positionierbaren Duftstoffzusammensetzungsträger ausgebildet ist.

Ein Behälter im Sinne dieser Anmeldung ist eine Vorrichtung, die dazu bestimmt ist, eine Mehrzahl wasserlöslicher Folienbeutel derart zu umhüllen, dass sie versand-, lager- und/oder verkaufsfähig sind.

Der Behälter weist üblicherweise einen Boden und eine Mantelfläche auf, durch die ein Volumen zur Aufnahme der Folienbeutel geformt wird. Ferner weist der Behälter regelmäßig eine Öffnung zur Entnahme der Folienbeutel aus dem Behälter auf, wobei die Öffnung durch einen Verschluss, verschließbar ist.

Die wasserlöslichen Folienbeutel sind, wie eingangs erwähnt, in einem verschließbaren Behälter angeordnet. Der Behälter ist insbesondere so ausgestaltet, dass im verschlossenen Zustand keine Duftstofffreisetzung aus dem Behälter in die Umgebung erfolgt.

Bevorzugt weist der Behälter zur Aufnahme der wasserlöslichen Folienbeutel eine möglichst geringe Wasserdampfpermeabilität auf, um die in ihm bevorrateten wasserlöslichen Folienbeutel vor ungewollter Wasserdampfexposition zu schützen.

Der Behälter ist gemäß einer ersten bevorzugten Ausführung als formstabiler Behälter, beispielsweise in Form einer verschließbaren Box, Dose, Flasche oder Schachtel ausgebildet.

Es ist grundsätzlich auch möglich, den Behälter als einen nicht formstabilen Behälter, beispielsweise als Beutel oder Tüte auszuformen. Insbesondere vorteilhaft ist es in diesem Zusammenhang, den nicht formstabilen Behälter als einen Standbodenbeutel auszuführen.

Der Behälter ist bevorzugt aus einem Kunststoff gebildet. Es ist auch möglich, den Behälter aus einem zellstoffhaltigen Material wie etwa Papier, Karton oder Pappe zu bilden. Selbstverständlich kann der Behälter auch aus Mehrschichtmaterialen umfassend Kunststoffe, zellstoffhaltige Materialen und/oder metallische Materialen hergestellt sein. Hier bieten sich Verbundwerkstoffe bestehend aus einem zellstoffhaltigen Trägermaterial an, welches mit Kunststoff- und/oder metallischen Folien kaschiert ist.

Bei Dosen kann es sich insbesondere um eine abgestreckte Dose, Aufreisdose, Eindrückdeckeldose, eingezogene Dose, Falzdeckeldose, Falzdeckelfülllochdose, gefalzte Dose, gezogene Dose, Kolbendose, Wickeldose, Reißbanddose, Sickendose, Stülpdeckeldose oder Stufenranddose handeln.

Eine Flasche kann beispielsweise als Durchsichtflasche, Aleflasche, Bocksbeutel, Kropfhalsflasche, Schlegelflasche, Steinieflasche, Stubbyflasche, Vichyflasche, Weithalsflasche, sowie Megplatflasche, Quetschflasche, Tropfflasche, oder als Verpackungsflasche wie etwas ein Flakon, ausgeführt sein.

Ein flexibler Behälter im Sinne dieser Anmeldung ist ein Packmittel, das bereits unter geringer Belastung bei bestimmungsgemäßen Gebrauch seine Form wesentlich verändert. Insbesondere ist das flexible Packmittel als Beutel ausgebildet.

Der Beutel kann beispielsweise ausgewählt sein aus der Gruppe der Bodenbeutel, Blockbeutel, Klotzbeutel, Blockbodenbeutel, Klotzbodenbeutel, Stehbodenbeutel, Bodenfaltenbeutel, Kreuzbodenbeutel, Rundbodenbeutel, Standbeutel, Doppelbeutel, Fensterbeutel, Flachbeutel, Klappenbeutel, Klapptaschenbeutel, konische Beutel, Schlauchbeutel, Seitenfaltenbeutel, Faltenbeutel, Siegelrandbeutel, Dreirandsiegelbeutel, Zweinahtbeutel, Stülpklappenbeutel, Tragebeutel und/oder Ventilbeutel.

Der Behälter kann in einer weiteren vorteilhaften Ausgestaltungsform der Erfindung auch als Zwei- oder Mehrkammerbehältnis ausgebildet sein. Vorteilhafter Weise beinhalten die Kammern dann jeweils voneinander verschiedene Produkte. So ist es beispielsweise möglich, in einer Kammer eine erste Gruppe von wasserlöslichen Folienbeuteln und in einer weiteren Kammer eine zweite Gruppe von wasserlöslichen Folienbeuteln zu bevorraten. Weitere denkbare Kombinationen sind in folgender Tabelle aufgeführt:

| **erste Gruppe wasserlöslicher Folienbeutel enthaltend** | **Zweite Gruppe wasserlöslicher Folienbeutel enthaltend** | **erste Gruppe wasserlöslicher Folienbeutel enthaltend** | **Zweite Gruppe wasserlöslicher Folienbeutel enthaltend** | **erste Gruppe wasserlöslicher Folienbeutel enthaltend** | **Zweite Gruppe wasserlöslicher Folienbeutel enthaltend** |
|---|---|---|---|---|---|
| Flüssig Waschmittel A | Flüssig Waschmittel B | Flüssig Waschmittel A | Festes Waschmittel B | Festes Waschmittel A | Festes Waschmittel B |
| Flüssig Waschmittel | Flüssig Weichspüler | Flüssig Weichspüler | Festes Waschmittel | Fester Weichspüler | Festes Waschmittel |
| Flüssig Waschmittel | Flüssige Bleiche | Flüssig Bleiche | Festes Waschmittel | Feste Bleiche | Festes Waschmittel |
| Flüssig Spülmittel A | Flüssig Spülmittel B | Flüssig Klarspüler | Festes Spülmittel | Feste Bleiche | Festes Spülmittel |
| Flüssig Spülmittel | Flüssig Bleiche | Flüssig Bleiche | Festes Spülmittel | Festes Spülmittel A | Festes Spülmittel B |
| Flüssig Reinigungsmittel A | Flüssig Reinigungsmittel B | Flüssig Waschmittel | Fester Weichspüler | Festes Reinigungsmittel A | Festes Reinigungsmittel B |

Flüssig bedeutet in diesem Zusammenhang, dass es sich bei den entsprechenden Zubereitungen um fließfähige Flüssigkeiten, Pasten oder Gele handelt. Fest bedeutet des Weiteren, dass die entsprechenden Zubereitungen in fester Form, in Pulverform oder als Granulat vorliegen.

Es versteht sich im Sinne dieser Anmeldung, dass die unterschiedlichen Gruppen an wasserlöslichen Folienbeuteln Wasch- oder Reinigungsmittelzubereitungen mit gleichen oder voneinander verschiedenen Duftstoffzusammensetzungen bevorraten können. Sind in den unterschiedlichen Gruppen von wasserlöslichen Folienbeuteln voneinander verschiedene Duftstoffzusammensetzungen vorhanden, so werden den entsprechenden Kammern des Behälters die jeweils korrespondierenden Duftstoffzusammensetzungsträger zugeordnet.

Der Behälter weist in einer weiteren, bevorzugten Ausgestaltung der Erfindung eine Duftstoffzusammensetzungspermeabilität von < 0,01 g/m² h auf. Es ist insbesondere bevorzugt, dass der Behälter gegenüber der Duftstoffzusammensetzung des Duftstoffzusammensetzungsträgers undurchlässig ist. Hierdurch wird eine ungewollte Freisetzung der Duftstoffzusammensetzung aus dem geschlossenen Behälter verhindert. Dies ist insoweit von Bedeutung, da eine unkontrollierte Beduftung der Behälterumgebung regelmäßig vom Benutzer als unangenehm empfunden wird, insbesondere beim Kauf und Transport einer derartigen Verpackung zusammen mit Lebensmitteln. Ferner wird hierdurch gewährleistet, dass eine möglichst große und möglichst gleich bleibende Menge an Duftstoffzusammensetzung zur Beduftung der wasserlöslichen Folienbeutel zur Verfügung steht.

Um zum Einen eine hinreichende Konzentration der Duftstoffzubereitung in der Gasphase des Behälterinnenvolumens und zum Anderen eine hinreichende Durchströmung und/oder Diffusion der Duftstoffzubereitung in der Gasphase und somit Ausbreitung im Behälterinnenvolumen zu gewährleisten, beträgt das Verhältnis aus innerem Volumen des Behälters zu freiem Volumen zwischen den Folienbeuteln 1-5 bevorzugt 2-4, besonders bevorzugt 2,7 - 3,4. Das freie Volumen zwischen den Folienbeuteln berechnet sich aus dem Volumen des Behälters abzüglich der Summe der Volumen der einzelnen im Behälter befindlichen Folienbeutel.

Die wasserlöslichen Folienbeutel sind vorteilhafter Weise als freie Schüttung im Behälter angeordnet. Hierdurch wird gewährleistet, dass eine möglichst große Oberfläche der Folienbeutel unbedeckt mit der Gasphase des inneren Behältervolumens in Kontakt steht und die Kontaktflächen zwischen den Folienbeuteln und den Folienbeutel und der Behälterinnenwand möglicht gering sind. Als ganz besonders zu bevorzugen haben sich in diesem Zusammenhang, im wesentlichen formstabile kugelförmige und kissenförmige Ausgestaltungen der Folienbeutel mit einer kreisförmigen, elliptischen, quadratischen oder rechteckigen Grundform gezeigt.

### Wasserlösliche Folienbeutel

Das erfindungsgemäße Verpackungssystem umfasst ferner wenigsten eine erste Gruppe von wasserlöslichen Folienbeuteln, die wenigstens eine Duftstoffzusammensetzung enthaltene Wasch- oder Reinigungsmittelzubereitung bevorratet, wobei die wenigstens erste Gruppe von wasserlöslichen Folienbeuteln in einem verschließbaren Behälter positioniert ist.

Ein wasserlöslicher Folienbeutel gemäß der vorliegenden Erfindung weist eine Duftstoffzusammensetzungspermeabilität von < 0,01g/m² h auf. Es ist insbesondere bevorzugt, dass der Folienbeutel gegenüber der Duftstoffzusammensetzung der Wasch- oder Reinigungsmittelzubereitung undurchlässig ist. Hierdurch wird gewährleistet, dass die in einem wasserlöslichen Folienbeuteln bevorratete Duftstoffzusammensetzung nicht oder lediglich in üblicherweise von einem Benutzer olfaktometrisch nicht wahrnehmbaren Mengen an die Umgebung des Folienbeutels abgegeben wird und der Dufteindruck des Folienbeutels somit im Wesentlichen durch die Emission der Duftstoffzubereitung von dem Duftstoffzubereitungsträger und den Niederschlag dieser Duftstoffzubereitung auf dem Folienbeutel bestimmt wird.

Gemäß der Erfindung besteht ein wasserlöslicher Folienbeutel aus einer oder mehreren Umfassung(en) aus einem oder mehreren wasserlöslichen Material(ein), bevorzugt Polymer-Material(ien), die die Wasch- oder Reinigungsmittelzubereitung mindestens teilweise oder vollständig umfasst.

Dabei besteht die Möglichkeit, dass ein wasserlöslicher Folienbeutel eine Umfassung aus einem oder mehreren wasserlöslichen Polymer-Materiali(en) enthält oder dass mehrere Umfassungen enthalten sind. Im Rahmen der vorliegenden Erfindung ist das Vorhandensein einer Umfassung
bevorzugt, was Vorteile bei der Materialwahl und auch im Hinblick auf das Erfordernis bringt, dass sich das wasserlösliche Polymermaterial rückstandsfrei in der Wasch- oder Reinigungsflotte lösen muss.

Nach einer bevorzugten Ausführungsform der Erfindung ist das die mindestens eine Wasch- oder Reinigungsmittelzubereitung teilweise oder vollständig umgebende wasserlösliche Polymer-Material ein wasserlöslicher Folienbeutel. Darunter wird ein flächig ausgebildetes Teil verstanden, das mindestens eine Wasch- oder Reinigungsmittelzubereitung teilweise oder vollständig umgibt. Die exakte Form eines derartigen Folienbeutels ist nicht kritisch und kann den Gebrauchsgegebenheiten weitgehend angepasst werden. Es kommen beispielsweise zu verschiedenen Formen (wie Schläuchen, Kissen, Zylindern, Flaschen, Scheiben o.ä.) gearbeitete bzw. verarbeitete Kunststoff-Folien oder-Platten, Kapseln und andere denkbare Formen in Frage. Erfindungsgemäß besonders bevorzugt sind Folien, die beispielsweise zu Verpackungen wie Schläuchen, Kissen o. ä. verklebt und/oder versiegelt werden können, nachdem sie mit Wasch- oder Reinigungsmittelzubereitung befüllt wurden.

Als wasserlösliche Polymer-Materialien kommen grundsätzlich alle Polymermaterialien infrage,
die sich unter den gegebenen Bedingungen (Temperatur, pH-Wert, Konzentration an waschaktiven Komponenten) in wässriger Phase vollständig lösen können.

Die Polymer-Materialien können besonders bevorzugt den Gruppen (acetalisierter) Polyvinylalkohol, Polyvinylpyrrolidon, Polyethylenoxid, Gelatine, Cellulose und deren Derivate und Mischungen der genannten Materialien zugehören.

Erfindungsgemäß besonders bevorzugt sind Polyvinylalkohol- (PVA-) Folien als Umfassung in form eines Beutels für die mindestens eine Wasch- oder Reinigungsmittelzubereitung.

Besonders bevorzugt sind PVA-Folien, die bei einer Temperatur in einem Bereich löslich sind, der dem Temperaturbereich eines Waschgangs oder Reinigungsgangs entspricht, in dem mindestens eine Wasch- oder Reinigungsmittelzubereitung eingesetzt werden soll. Nur beispielhaft und nicht beschränkend sind dies beispielsweise bei Waschgängen Temperaturen von etwa ≤ 25 °C für die Vorwäsche, Temperaturen von etwa ≤ 90 °C für die Hauptwäsche und Temperaturen von etwa ≤ 30 °C für die Nachwäsche bzw. einen Weichspülgang und beispielsweise bei Reinigungs- bzw. Spülgängen Temperaturen von etwa ≤ 20 °C für den Vorspülgang, Temperaturen von etwa ≤ 55 °C für den Hauptspülgang und Temperaturen von etwa ≤ 65 °C für den Nachspülgang bzw. Klarspülgang.

Als ganz besonders zu bevorzugen hat sich die wasserlösliche Folie M8630 der Fa. Mono-Sol herausgestellt.

### Duftstoffzusammensetzung

Duftstoffe werden den Wasch- oder Reinigungsmittelzubereitungen zugesetzt, um den ästhetischen Gesamteindruck der Produkte zu verbessern und dem Verbraucher neben der technischen Leistung (z.B. Weichspülergebnis) ein sensorisch
typisches und unverwechselbares Produkt zur Verfügung zu stellen.

Als Duftstoffe können einzelne Verbindungen verwendet werden, beispielsweise die synthetischen Produkte vom Typ der Ester, Ether, Aldehyde, Ketone, Alkohole und Kohlenwasserstoffe. Riechstoff-Verbindungen vom Typ der Ester sind beispielsweise Benzylacetat, Phenoxyethylisobutyrat, p-t-Butylcyclohexylacetat, Linalylacetat, Dimethylbenzyl-carbinylacetat, Phenylethylacetat, Linalylbenzoat, Benzylformiat, Ethylmethylphenylglycinat, Allylcyclohexylpropionat, Styrallylpropionat und Benzylsali-cylat. Zu den Ethern zählen beispielsweise Benzylethylether. Zu den Aldehyden zählen z. B. lineare Alkanale mit 8 bis 18 C-Atomen, Citral, Citronellal, Citronellyloxyacetaldehyd, Cyclamenaldehyd, Hydroxycitronellal, Lileal und Bourgeonal. Zu den Ketonen zählen beispielsweise die Ionone, α-Isomethylionon, und Methylcedrylketon. Zu den Alkoholen zählen beispielsweise Anethol, Citronellol, Eugenol, Geraniol, Linalool, Phenylethylalkohol und Terpineol. Zu den Kohlenwasserstoffen zählen hauptsächlich Terpene wie Limonen und Pinen.

Bevorzugt werden Duftstoffzusammensetzungen verschiedener Duftstoffe verwendet, die so aufeinander abgestimmt sind, daß sie gemeinsam eine ansprechende Duftnote erzeugen. Solche Duftstoffzusammensetzungen können auch natürliche Duftstoff-Gemische enthalten, wie sie aus pflanzlichen Quellen zugänglich sind. Beispiele sind Pine-, Citrus-, Jasmin-, Patchouli-, Rosen- oder Ylang-Ylang-Öl. Ebenfalls geeignet sind Muskatöl, Salbeiöl, Kamillenöl, Nelkenöl, Melissenöl, Minzöl, Zimtblätteröl, Lindenblütenöl, Wacholderbeeröl, Vetiveröl, Olibanumöl, Galbanumöl und Labdanumöl sowie Orangenblütenöl, Neroliol, Orangenschalenöl und Sandelholzöl.

Die Duftstoffzusammensetzung ist in einer Konzentration von 0,1-5 Gew-%, bevorzugt 0,2-3 Gew.-%, besonders bevorzugt 0,3-2 Gew.-% in der Wasch- oder Reinigungsmittelzubereitung vorhanden, wobei es besonders bevorzugt ist, dass die Duftstoffzusammensetzung wie folgt definiert ist
a. Weniger als 25% der Duftstoffzusammensetzung weist einen clogP>4 und einen Siedepunkt >250°C auf,
b. Weniger als 70% der Duftstoffzusammensetzung weist einen clogP>3 und einen Siedepunkt >200°C auf,
c. Weniger als 10% der Duftstoffzusammensetzung weist einen clogP<2 auf und
d. Mehr als 30% der Duftstoffzusammensetzung weist einen ODT (Odor Detection Threshold) <50µg/m³ auf.

Die Duftstoffzusammensetzungen können direkt in die Wasch- oder Reinigungsmittelzubereitungen eingearbeitet werden; es kann aber auch vorteilhaft sein, die Duftstoffe auf Träger aufzubringen, die die Haftung der Duftstoffe auf der Wäsche verstärken und durch eine langsamere Duftfreisetzung für langanhaltenden Duft der Textilien sorgen. Als solche Trägermaterialien haben sich beispielsweise Cyclodextrine bewährt. Dabei können die Cyclodextrin-Parfüm-Komplexe zusätzlich noch mit weiteren Hilfsstoffen beschichtet werden.

### Wasch- oder Reinigungsmittelzubereitung

Zahlreiche Wasch- oder Reinigungsmittelzubereitung liegen in Form von Pulvern, Pulvermischungen oder in Form partikulärer Körper, beispielsweise Kugeln oder Granulate, vor, so dass es sich anbietet Folienbeutel als Einzelportions-Packungen oder Packungen von Kombinationen pulverförmiger oder partikulärer Komponenten vorzusehen, beispielsweise als Kombinationen pulverförmiger oder partikulärer Komponenten in Folienbeuteln mit einer oder mehreren Kammern oder Schichten oder als Einzelportionen oder Kombinationen pulverförmiger Komponenten in Kapseln. Gemäß einer weiteren bevorzugten Ausgestaltung der Erfindung können die festen, beispielsweise pulverförmigen, Komponenten zu Granulaten oder Perlen verarbeitet vorliegen und in Form von Granulaten oder Perlen - vergleichbar den Pulvern - in Beutel aus Folie mit mehreren Schichten oder Kammern oder in Kapseln verpackt sein, in welcher Form sie dann unmittelbar zum Waschen oder Reinigen zum Einsatz kommen.

Einer weiteren bevorzugten Ausführungsform der Erfindung entsprechend können die Wasch- oder Reinigungsmittelzubereitungen auch in Form von zu Körpern verpressten Feststoffen vorliegen, die jede beliebige Form haben können; derartige Formkörper (wie Tabletten, Blöcke, Briketts, Ringe o. ä.) sind aus dem Stand der Technik bekannt und können auch im Rahmen der vorliegenden Erfindung Verwendung finden. Insbesondere können derartige Formkörper auch Vertiefungen, Mulden, Einschnitte o.ä. aufweisen, die speziellen Zwecken der Unterbringung einzelner waschaktiver Zubereitungen dienen. Selbstverständlich sind auch Formkörper in Kombination mit Pulvern, in Kombination mit Flüssigkeiten (letztere beispielsweise dann in einer geschlossenen Umfassung aus einem wasserlöslichen Material) oder in Kombination mit einer in eine schmelzbare Matrix eingebetteten waschaktiven Zubereitung im Rahmen der vorliegenden Erfindung.

Genauso gut sind auch in flüssiger Form, d. h. in Form von Lösungen, Gelen, Suspensionen oder Dispersionen, vorliegende Wasch- oder Reinigungsmittelzubereitung denkbar und von der Erfindung umfasst, die allein, mit anderen flüssigen waschaktiven Zubereitungen kombiniert oder mit festen waschaktiven Zubereitungen kombiniert in einer einzelnen Umfassung oder in einer Kombination mehrerer, gegebenenfalls miteinander verbundener Umfassungen bereitgestellt werden können.

Die erfindungsgemäßen Wasch- oder Reinigungsmittelzubereitungen enthalten einen oder mehrere Stoffe aus der Gruppe der Tenside, Tensidcompounds, Gerüststoffe, Bleichmittel, Bleichaktivatoren, Enzyme, Schauminhibitoren, Farb- und Duftstoffe sowie - in dem Fall, dass die Wasch- oder Reinigungsmittelzubereitungen zumindest zum Teil als Formkörper vorliegen - Binde- und Desintegrationshilfsmittel.

### Duftstoffzusammensetzungsträger

Erfindungsgemäß ist wenigstens ein Duftstoffzusammensetzungsträger in dem Behälter positioniert.

Der Duftstoffzusammensetzungsträger ist frei im Behälter angeordnet, d.h. er kann von einem Benutzer bei Bedarf dem Behälter entnommen werden.

Bevorzugt ist der Duftstoffzusammensetzungsträger am Boden des Behälters angeordnet. Dies kann beispielsweise durch ein erstes Befüllen des Behälters mit dem Duftstoffzusammensetzungsträger und einem nachfolgenden Befüllen des Behälters mit den Folienbeuteln erfolgen.

Der Duftstoffzusammensetzungsträger weist eine Bendtsen-Oberflächenrauheit zwischen 100-5.000ml/min, bevorzugt zwischen 200-2.000 ml/min auf. Die Bendtsen-Oberflächenrauheit wird nach DIN 53108 bestimmt. Es hat sich gezeigt, dass ein Duftstoffzusammensetzungsträger bei diesen Oberflächenrauheiten ein besonders günstiges Duftstoffzusammensetzungsfreisetzungsprofil und -kinetik aufweist. Ferner ist eine automatisierte Beschickung eines derartig konfigurierten Duftstoffzusammensetzungsträgers möglich, da die einzelnen Duftstoffzusammensetzungsträger noch ein hinreichendes Gleitverhalten relativ zueinander aufweisen. Dies ist insbesondere bei automatischen Hochgeschwindigkeitskonfektionierprozessen von Bedeutung, bei denen die Duftstoffzusammensetzungsträger aufeinander gestapelt in die Behälter vereinzelt werden, um hierbei eine ausreichende Sicherheit hinsichtlich Blockaden durch oder ungewollten Mehrfachdosierungen von Duftstoffzusammensetzungsträgern zu gewährleisten. Ferner hat sich bei Bendtsen-Oberflächenrauheiten von mehr als 5.000ml/min gezeigt, dass es bei den gestapelten Duftstoffzusammensetzungsträgern innerhalb von oben erwähnten Konfektionierprozessen zu einem Abrieb an den gegeneinander gleitenden Duftstoffzusammensetzungsträgern kommt, wobei der entstehende Staub die mechanische Betriebssicherheit des Konfektionierungsprozesses negativ beeinflusst und ferner ein mögliches explosionssicherheitstechnisches Problem begründen kann.

In diesem Zusammenhang ist es bevorzugt, dass die Duftstoffzusammensetzung des Duftstoffzusammensetzungsträgers wie folgt definiert ist
a. Weniger als 25% der Duftstoffzusammensetzung weist einen clogP>4 und einen Siedepunkt >250°C auf,
b. Weniger als 70% der Duftstoffzusammensetzung weist einen clogP>3 und einen Siedepunkt >200°C auf,
c. mehr als 10% der Duftstoffzusammensetzung weist einen clogP<2 auf und
d. Mehr als 30% der Duftstoffzusammensetzung weist einen ODT (Odor Detection Threshold) <50µg/m³ auf.
, wobei diese Duftstoffzusammensetzung eine hinreichende "Flüchtigkeit" besitzt, um in die Gasphase überzugehen und zur Beduftung der Folienbeutel zur Verfügung zu stehen.

Die Duftstoffzusammensetzung in und/oder auf dem Duftstoffzusammensetzungsträger und die Duftstoffzusammensetzung in wenigstens der ersten Gruppe von wasserlöslichen Folienbeuteln sind im Wesentlichen olfaktometrisch identisch.

Das Oberflächenverhältnis von Folienbeutel zu Duftstoffzusammensetzungsträger liegt im Bereich 1 - 200, bevorzugt 1-100, besonders bevorzugt 1-50, insbesondere bevorzugt 1-20.

Das Gewichtsverhältnis zwischen der Duftstoffzusammensetzung in der Wasch- oder Reinigungsmittelzubereitung eines Folienbeutels und dem Duftstoffzusammensetzungsträger liegt im Bereich 1-300, bevorzugt 1-200, ganz besonders bevorzugt 1-100, insbesondere bevorzugt 1-50.

Der Duftstoffzusammensetzungsträger kann jede beliebige Raumform annehmen. Es ist jedoch bevorzugt, dass der Duftstoffzusammensetzungsträger plattenförmig ausgebildet ist. Die Grundfläche eines plattenförmigen Duftstoffzusammensetzungsträgers kann insbesondere quadratisch, rechteckig, freieckig, kreisförmig oder ellipsenförmig ausgeformt sein. Ferner ist es denkbar, den plattenförmigen Duftstoffzusammensetzungsträger ornamental auszugestalten, z.B. in Form einer Blüte oder eines Wäschestücks.

Es ist ferner insbesondere von Vorteil, die möglicher Weise vorhandenen Ecken eines Duftstoffzusammensetzungsträgers mit einem Radius >1mm, bevorzugt >2mm, zu versehen, um eine Beschädigung der Folienbeutel durch spitzkantige Ecken des Duftstoffzusammensetzungsträgers zu vermeiden.

Der insbesondere plattenförmige Duftstoffzusammensetzungsträger kann des Weiteren ein- und/oder zweiseitig bedruckt sein.

Der Duftstoffzusammensetzungsträger kann aus einem saugfähigen oder nicht saugfähigen Material bestehen.

Der Duftstoffzusammensetzungsträger ist insbesondere bevorzugt aus einem saugfähigen Material gebildet, da sich der Duftstoffträger durch seine Saugfähigkeit auf besonders einfache und kontrollierte Weise ohne Wärmeeinfluss beduften lässt. Als saugfähiges Material eignet sich insbesondere ein zellstoffbasiertes Material wie Papier, Pappe oder Karton. Es ist auch möglich Laminate aus verschiednen Papieren, Pappen und/oder Kartons zu verwenden, die auch Lagen aus Kunststofffolien und/oder Metallfolien enthalten können.

Der saugfähige Duftstoffzusammensetzungsträger kann beispielsweise durch Sprühen, Tauchen, Tropfen oder Rakeln mit einer Duftstoffzusammensetzung behandelt sein. Bei einer möglichen Zwischenlagerung der bedufteten, saugfähigen Duftstoffzusammensetzungsträger, die bis zu mehreren Wochen betragen kann, wird die aufgebrachte Duftstoffzusammensetzung im saugfähigen Trägermaterial gleichmäßig verteilt.

Das Flächengewicht derartiger zellstoffbasierter Materialen beträgt bevorzugt 200-2.000 g/m², insbesondere bevorzugt 250-1.000 g/m², ganz besonders bevorzugt 275-750 g/m².

Grundsätzlich ist es jedoch auch denkbar, den Duftstoffzusammensetzungsträger aus einem nicht saugfähigen Material zu formen, beispielsweise aus einem bedufteten Kunststoff oder dergleichen.

Die Erfindung wird anhand der nachfolgenden Abbildungen, die lediglich besondere Ausführungsbeispiele der Erfindung darstellen, näher erläutert. Es zeigen:
- Fig. 1: Kunststoff-Box zur Aufnahme von wasserlöslichen Folienbeuteln
- Fig. 2: Kunststoffbox mit wasserlöslichen Folienbeuteln und einem Duftstoffzusammensetzungsträger gefüllt

Eine erste bevorzugte Ausführungsform der Erfindung zeigen Fig. 1 und Fig. 2, wobei Fig. 1 eine Ausführungsform eines verschließbaren Behälters ohne wasserlösliche Folienbeutel und Fig. 2 den aus Fig.1 bekannten Behälter mit wasserlöslichen Folienbeutel befüllt zeigt. Man erkennt einen durchsichtigen Behälter 1 der in der Vorderansicht eine ovale Ausformung zur Platzierung eines Etiketts aufweist. Der Behälter 1 ist aus einem Kunststoff, wie beispielsweise PP, PE oder PET geformt und besitzt bezüglich der verwendeten Duftstoffzusammensetzung im Duftstoffzusammensetzungsträger (nicht gezeigt) eine Duftstoffzusammensetzungspermeabilität von < 0,01 g/m² h.

Der Behälter 1 weist ein inneres Volumen von 1,9 Litern auf, wobei im Behälterinneren 20 wasserlösliche Folienbeutel 2 mit einem Einzelvolumen von 35 ml bevorratet sind. Die Folienbeutel 2 besitzen eine kissenförmige Ausbildung und haben eine rechteckige Grundform von etwa 55x40 mm.

Die Folienbeutel 2 sind aus einer Folie auf Basis von Polyvenylalkohol (PVA) gefertigt. Eine besonders geeignete PVA-Folie ist beispielsweise M8630 der Fa. Monosol.

Ein wasserlöslicher Folienbeutel 2 besitzt gegenüber der verwendeten Duftstoffzusammensetzung eine Duftstoffzusammensetzungspermeabilität von < 0,01 g/m² h.

Der Innendruck der Folienbeutel, die mit einer flüssigen bis gelartigen Wasch- oder Reinigungsmittelzubereitung gefüllt sind, ist so gewählt, dass die Folienbeutel 2 im Wesentlichen formstabil sind. Die Folienbeutel 2 sind in einer losen Schüttung innerhalb des Behälters 1 angeordnet, was gut aus der Fig.2 zu erkennen ist.

Das Verhältnis aus Volumen des Behälters 1 zu freiem Volumen zwischen den Folienbeuteln 2 beträgt in diesem bevorzugten Ausführungsbeispiel in etwa 2,7.

Die in den wasserlöslichen Folienbeuteln 2 bevorratete Wasch- oder Reinigungsmittelzubereitung hat einen Duftstoffzusammensetzungsgehalt von 0,6 Gew.-%., wobei die Duftstoffzusammensetzung wie folgt definiert ist
a. Weniger als 25% der Duftstoffzusammensetzung weist einen clogP>4 und einen Siedepunkt >250°C auf,
b. Weniger als 70% der Duftstoffzusammensetzung weist einen clogP>3 und einen Siedepunkt >200°C auf,
c. Weniger als 10% der Duftstoffzusammensetzung weist einen clogP<2 auf und
d. Mehr als 30% der Duftstoffzusammensetzung weist einen ODT (Odor Detection Threshold) <50µg/m³ auf.

Am Boden des Behälters befindet sich ein plattenförmiger Duftstoffzusammensetzungsträger (nicht sichtbar), welcher aus einem zellstoffbasierten Laminat gebildet ist. Das Laminat besteht aus einem zellstoffbasierten Kern an dessen äußeren Deckschichten gebleichte, zellstoffbasierte Schichten angeordnet sind. Der Duftstoffzusammensetzungsträger besitzt eine Bendtsen-Oberflächenrauheit zwischen 200-2.000 ml/min.

Die Duftstoffzusammensetzung des Duftstoffzusammensetzungsträgers ist wie folgt definiert:
a. Weniger als 25% der Duftstoffzusammensetzung weist einen clogP>4 und einen Siedepunkt >250°C auf,
b. Weniger als 70% der Duftstoffzusammensetzung weist einen clogP>3 und einen Siedepunkt >200°C auf,
c. mehr als 10% der Duftstoffzusammensetzung weist einen clogP<2 auf und
d. Mehr als 30% der Duftstoffzusammensetzung weist einen ODT (Odor Detection Threshold) <50µg/m³ auf.

Die Duftstoffzusammensetzung in und/oder auf dem Duftstoffzusammensetzungsträger und die Duftstoffzusammensetzung in wenigstens der ersten Gruppe von wasserlöslichen Folienbeuteln sind somit im Wesentlichen olfaktometrisch identisch.

Das Gewichtsverhältnis zwischen der Duftstoffzusammensetzung in der Wasch- oder Reinigungsmittelzubereitung eines Folienbeutels und dem Duftstoffzusammensetzungsträger liegt bei dieser bevorzugten Ausführungsform bei etwa 4,2.

Der Duftstoffzusammensetzungsträger ist plattenförmig ausgebildet, wobei der Duftstoffzusammensetzungsträger eine quadratische, rechteckige, kreisrunde oder ovale Grundform aufweist. Die einseitige Grundfläche des Duftstoffzusammensetzungsträgers liegt bevorzugt zwischen 9-25cm².

Der Duftstoffzusammensetzungsträger wird bevorzugt dem Behälter 1 vor der Befüllung mit den Folienbeuteln 2 zugegeben. Der Duftstoffzusammensetzungsträger ist nicht am Behälter fixiert, so dass er durch einen Benutzer entnommen werden kann und z.B. als Raumbedufter verwendet werden kann.

Nachfolgend wird noch das Verfahren zur Verpackung und Lagerung von wasserlöslichen Folienbeuteln in einem Verpackungssystem beschrieben, durch welches bei einem wasserlöslichen Folienbeutel ein Dufteindruck erzeugt wird, der im Wesentlichen dem Dufteindruck eines mit der im wasserlöslichen Folienbeutel bevorrateten Zubereitung frisch gewaschenen Wäschestücks entspricht.

Das erfindungsgemäße Verfahren umfasst ein Verpackungssystem der eingangs beschriebenen Art mit
- einen verschließbaren Behälter zur Aufnahme einer Mehrzahl von wasserlöslichen Folienbeuteln und wenigstens einem in dem Behälter frei positionierbaren Duftstoffzusammensetzungsträger,
- wenigsten eine erste Gruppe von wasserlöslichen Folienbeuteln, die wenigstens eine Duftstoffzusammensetzung enthaltende Wasch- oder Reinigungsmittelzubereitung bevorratet,
   o wobei die Duftstoffzusammensetzung in einer Konzentration von 0,1-5 Gew-%, bevorzugt 0,2-3 Gew.-%, besonders bevorzugt 0,3-2 Gew.-% in der Wasch- oder Reinigungsmittelzubereitung vorhanden ist,
- wenigstens einen in dem Behälter positionierbaren Duftstoffzusammensetzungsträger wobei
   o die Duftstoffzusammensetzung in und/oder auf dem Duftstoffzusammensetzungsträger und die Duftstoffzusammensetzung in wenigstens der ersten Gruppe von wasserlöslichen Folienbeuteln im Wesentlichen olfaktometrisch identisch sind,
   o das Oberflächenverhältnis von Folienbeutel zu Duftstoffzusammensetzungsträger im Bereich 1 - 200 liegt,
   o das Gewichtsverhältnis zwischen der Duftstoffzusammensetzung in der Wasch- oder Reinigungsmittelzubereitung eines Folienbeutels und dem Duftstoffzusammensetzungsträger im Bereich 1-300, bevorzugt 1-50, insbesondere bevorzugt 1-10 liegt,
   o das Verhältnis aus Volumen des Behälters zu freiem Volumen zwischen den Folienbeuteln im Bereich von 1-5 bevorzugt 2-4, besonders bevorzugt 2,7 - 3,4.
umfassend die folgenden Verfahrensschritte:
(a.) Befüllen des Behälters mit wenigstens der ersten Gruppe von wasserlöslichen Folienbeuteln
(b.) Positionierung des wenigstens einen Duftstoffzusammensetzungsträgers im Behälter, wobei die Verfahrensschritte (a.) und (b.) in beliebiger Reihenfolge ausgeführt werden können,
(c.) Verschließen des Behälters
(d.) Lagerung des verschlossenen Behälters für wenigstens 24 Stunden, bevorzugt wenigstens 48, insbesondere bevorzugt wenigstens 72 Stunden.

## Patentansprüche

1. Verpackungssystem umfassend
- einen verschließbaren Behälter zur Aufnahme einer Mehrzahl von wasserlöslichen Folienbeuteln und wenigstens einem in dem Behälter frei positionierbaren Duftstoffzusammensetzungsträger,
- wenigsten eine erste Gruppe von wasserlöslichen Folienbeuteln, die wenigstens eine Duftstoffzusammensetzung enthaltende Wasch- oder Reinigungsmittelzubereitung bevorratet,
o wobei die Duftstoffzusammensetzung in einer Konzentration von 0,1-5 Gew-%, bevorzugt 0,2-3 Gew.-%, besonders bevorzugt 0,3-2 Gew.-% in der Wasch- oder Reinigungsmittelzubereitung vorhanden ist,
- wenigstens einen in dem Behälter positionierbaren Duftstoffzusammensetzungsträger wobei
o die Duftstoffzusammensetzung in und/oder auf dem Duftstoffzusammensetzungsträger und die Duftstoffzusammensetzung in wenigstens der ersten Gruppe von wasserlöslichen Folienbeuteln im Wesentlichen olfaktometrisch identisch sind,
o das Oberflächenverhältnis von Folienbeutel zu Duftstoffzusammensetzungsträger im Bereich 1 - 200 liegt,
o das Gewichtsverhältnis zwischen der Duftstoffzusammensetzung in der Wasch- oder Reinigungsmittelzubereitung eines Folienbeutels und dem Duftstoffzusammensetzungsträger im Bereich 1-300, bevorzugt 1-50, insbesondere bevorzugt 1-10 liegt,
o das Verhältnis aus Volumen des Behälters zu freiem Volumen zwischen den Folienbeuteln im Bereich von 1-5 bevorzugt 2-4, besonders bevorzugt 2,7 - 3,4 liegt.

2. Verpackungssystem nach Anspruch 1, **dadurch gekennzeichnet, dass** die Duftstoffzusammensetzung wie folgt definiert ist
a. Weniger als 25% der Duftstoffzusammensetzung weist einen clogP>4 und einen Siedepunkt >250°C auf,
b. Weniger als 70% der Duftstoffzusammensetzung weist einen clogP>3 und einen Siedepunkt >200°C auf,
c. Mehr als 30% der Duftstoffzusammensetzung weist einen ODT (Odor Detection Threshold) <50µg/m³ auf.

3. Verpackungssystem nach einem der vorherigen Ansprüche, **dadurch gekennzeichnet, dass** ein wasserlöslicher Folienbeutel eine Duftstoffzusammensetzungspermeabilität von < 0,01 g/m² h aufweist.

4. Verpackungssystem nach einem der vorherigen Ansprüche, **dadurch gekennzeichnet, dass** die Duftstoffzusammensetzung des Duftstoffzusammensetzungsträgers wie folgt definiert ist
a. Weniger als 25% der Duftstoffzusammensetzung weist einen clogP>4 und einen Siedepunkt >250°C auf,
b. Weniger als 70% der Duftstoffzusammensetzung weist einen clogP>3 und einen Siedepunkt >200°C auf,
c. mehr als 10% der Duftstoffzusammensetzung weist einen clogP<2 auf und
d. Mehr als 30% der Duftstoffzusammensetzung weist einen ODT (Odor Detection Threshold) <50µg/m³ auf.

5. Verpackungssystem nach einem der vorherigen Ansprüche, **dadurch gekennzeichnet, dass** die Duftstoffzusammensetzung der Wasch- und Reinigungsmittelzusammensetzung wie folgt definiert ist
a. Weniger als 25% der Duftstoffzusammensetzung weist einen clogP>4 und einen Siedepunkt >250°C auf,
b. Weniger als 70% der Duftstoffzusammensetzung weist einen clogP>3 und einen Siedepunkt >200°C auf,
c. weniger als 10% der Duftstoffzusammensetzung weist einen clogP<2 auf und
d. Mehr als 30% der Duftstoffzusammensetzung weist einen ODT (Odor Detection Threshold) <50µg/m³ auf.

6. Verpackungssystem nach einem der vorherigen Ansprüche, **dadurch gekennzeichnet, dass** der Duftstoffzusammensetzungsträger eine Bendtsen-Oberflächenrauheit zwischen 100-5.000ml/min, bevorzugt zwischen 200-2.000 ml/min aufweist.

7. Verpackungssystem nach einem der vorherigen Ansprüche, **dadurch gekennzeichnet, dass** der wasserlösliche Folienbeutel aus einer PVA Folie gefertigt ist.

8. Verpackungssystem nach einem der vorherigen Ansprüche, **dadurch gekennzeichnet, dass** der Duftstoffzusammensetzungsträger aus einem zellstoffbasierten Material gebildet ist.

9. Verfahren zur Verpackung und Lagerung von wasserlöslichen Folienbeuteln in einem Verpackungssystem, insbesondere nach einem der Ansprüche 1-8, wobei das Verpackungssystem umfasst:
• einen verschließbaren Behälter zur Aufnahme einer Mehrzahl von wasserlöslichen Folienbeuteln und wenigstens einem in dem Behälter frei positionierbaren Duftstoffzusammensetzungsträger,
• wenigsten eine erste Gruppe von wasserlöslichen Folienbeuteln, die wenigstens eine Duftstoffzusammensetzung enthaltene Wasch- oder Reinigungsmittelzubereitung bevorratet,
o wobei die Duftstoffzusammensetzung in einer Konzentration von 0,1-5 Gew-%, bevorzugt 0,2-3 Gew.-%, besonders bevorzugt 0,3-2 Gew.-% in der Wasch- oder Reinigungsmittelzubereitung vorhanden ist,
• wenigstens einen in dem Behälter positionierbaren Duftstoffzusammensetzungsträger wobei
o die Duftstoffzusammensetzung in und/oder auf dem Duftstoffzusammensetzungsträger und die Duftstoffzusammensetzung in wenigstens der ersten Gruppe von wasserlöslichen Folienbeuteln im Wesentlichen olfaktometrisch identisch sind,
o das Oberflächenverhältnis von Folienbeutel zu Duftstoffzusammensetzungsträger im Bereich 1 - 200 liegt,
o das Gewichtsverhältnis zwischen der Duftstoffzusammensetzung in der Wasch- oder Reinigungsmittelzubereitung eines Folienbeutels und dem Duftstoffzusammensetzungsträger im Bereich 1-300, bevorzugt 1-50, insbesondere bevorzugt 1-10 liegt,
o Das Verhältnis aus Volumen des Behälters zu freiem Volumen zwischen den Folienbeuteln im Bereich von 1-5 bevorzugt 2-4, besonders bevorzugt 2,7 - 3,4 liegt.
umfassend die folgenden Verfahrensschritte:
(a.) Befüllen des Behälters mit wenigstens der ersten Gruppe von wasserlöslichen Folienbeuteln
(b.) Positionierung des wenigstens einen Duftstoffzusammensetzungsträgers im Behälter, wobei die Verfahrensschritte (a.) und (b.) in beliebiger Reihenfolge ausgeführt werden können,
(c.) Verschließen des Behälters
(d.) Lagerung des verschlossenen Behälters für wenigstens 24 Stunden, bevorzugt wenigstens 48, insbesondere bevorzugt wenigstens 72 Stunden.

## Claims

1. A packaging system comprising
- a closable container for receiving a plurality of water-soluble film pouches and at least one fragrance composition carrier that can be freely positioned in the container,
- at least one first group of water-soluble film pouches that store at least one washing or cleaning agent preparation containing a fragrance composition,
∘ wherein the fragrance composition is present in the washing or cleaning agent preparation in a concentration of from 0.1-5 wt.%, preferably 0.2-3 wt.%, particularly preferably 0.3-2 wt.%,
- at least one fragrance composition carrier that can be positioned in the container, wherein
∘ the fragrance composition in and/or on the fragrance composition carrier and the fragrance composition in at least the first group of water-soluble film pouches are substantially olfactometrically identical,
∘ the surface ratio of film pouch to fragrance composition carrier is in the range of 1-200,
∘ the weight ratio between the fragrance composition carrier in the washing or cleaning agent preparation of a film pouch and the fragrance composition carrier is in the range of 1-300, preferably 1-50, particularly preferably 1-10,
∘ the ratio of the volume of the container to the free volume between the film pouches is in the range of 1-5, preferably 2-4, particularly preferably 2.7-3.4.

2. The packaging system according to claim 1, **characterized in that** the fragrance composition is defined as follows:
a. less than 25% of the fragrance composition has a clogP >4 and a boiling point >250 °C,
b. less than 70% of the fragrance composition has a clogP >3 and a boiling point >200 °C,
c. more than 30% of the fragrance composition has an ODT (odor detection threshold) <50 µg/m³.

3. The packaging system according to one of the preceding claims, **characterized in that** a water-soluble film pouch has a fragrance composition permeability of <0.01 g/m² h.

4. The packaging system according to one of the preceding claims, **characterized in that** the fragrance composition of the fragrance composition carrier is defined as follows:
a. less than 25% of the fragrance composition has a clogP >4 and a boiling point >250 °C,
b. less than 70% of the fragrance composition has a clogP >3 and a boiling point >200 °C,
c. more than 10% of the fragrance composition has a clogP <2, and
d. more than 30% of the fragrance composition has an ODT (odor detection threshold) <50 µg/m³.

5. The packaging system according to one of the preceding claims, **characterized in that** the fragrance composition of the washing and cleaning agent composition is defined as follows:
a. less than 25% of the fragrance composition has a clogP >4 and a boiling point >250 °C,
b. less than 70% of the fragrance composition has a clogP >3 and a boiling point >200 °C,
c. less than 10% of the fragrance composition has a clogP <2, and
d. more than 30% of the fragrance composition has an ODT (odor detection threshold) <50 µg/m³.

6. The packaging system according to one of the preceding claims, **characterized in that** the fragrance composition carrier has a Bendtsen roughness between 100-5000 ml/min, preferably between 200-2000 ml/min.

7. The packaging system according to one of the preceding claims, **characterized in that** the water-soluble film pouch is made of a PVA film.

8. The packaging system according to one of the preceding claims, **characterized in that** the fragrance composition carrier is made of a cellulose-based material.

9. A method for packaging and storing water-soluble film pouches in a packaging system, in particular according to one of claims 1 to 8, wherein the packaging system comprises:
• a closable container for receiving a plurality of water-soluble film pouches and at least one fragrance composition carrier that can be freely positioned in the container,
• at least one first group of water-soluble film pouches that store at least one washing or cleaning agent preparation containing a fragrance composition,
∘ wherein the fragrance composition is present in the washing or cleaning agent preparation in a concentration of from 0.1-5 wt.%, preferably 0.2-3 wt.%, particularly preferably 0.3-2 wt.%,
• at least one fragrance composition carrier that can be positioned in the container, wherein
∘ the fragrance composition in and/or on the fragrance composition carrier and the fragrance composition in at least the first group of water-soluble film pouches are substantially olfactometrically identical,
∘ the surface ratio of film pouch to fragrance composition carrier is in the range of 1-200,
∘ the weight ratio between the fragrance composition carrier in the washing or cleaning agent preparation of a film pouch and the fragrance composition carrier is in the range of 1-300, preferably 1-50, particularly preferably 1-10,
∘ the ratio of the volume of the container to the free volume between the film pouches is in the range of 1-5, preferably 2-4, particularly preferably 2.7-3.4,
comprising the following method steps:
(a) filling the container with at least the first group of water-soluble film pouches,
(b) positioning the at least one fragrance composition carrier in the container, wherein the method steps (a) and (b) may be carried out in any desired order,
(c) closing the container, and
(d) storing the closed container for at least 24 hours, preferably at least 48 hours, particularly preferably at least 72 hours.

## Revendications

1. Système d'emballage comprenant
- un récipient fermable pouvant contenir une pluralité de sachets en film hydrosolubles et au moins un support de composition de parfum positionnable librement dans le récipient,
- au moins un premier groupe de sachets en film hydrosolubles qui stocke au moins une préparation d'agent de lavage ou de nettoyage contenant une composition de parfum,
o la composition de parfum étant présente à une concentration située dans la plage allant de 0,1 à 5 % en poids, de préférence de 0,2 à 3 % en poids, et de manière particulièrement préférée de 0,3 à 2 % en poids, dans la préparation d'agent de lavage ou de nettoyage,
- au moins un support de composition de parfum positionnable dans le récipient,
o la composition de parfum dans et/ou sur le support de composition de parfum et la composition de parfum dans au moins le premier groupe de sachets en film hydrosolubles étant sensiblement identiques sur le plan olfactométrique,
o le rapport de surface entre le sachet en film et le support de composition de parfum se situant dans la plage allant de 1 à 200,
o le rapport en poids entre la composition de parfum dans la préparation d'agent de lavage ou de nettoyage d'un sachet en film et le support de composition de parfum se situant dans la plage allant de 1 à 300, de préférence de 1 à 50 et de manière particulièrement préférée de 1 à 10,
o le rapport entre le volume du récipient et le volume libre entre les sachets en film se situant dans la plage allant de 1 à 5, de préférence de 2 à 4, et de manière particulièrement préférée de 2,7 à 3,4.

2. Système d'emballage selon la revendication 1, **caractérisé en ce que** la composition de parfum est définie comme suit :
a. Moins de 25 % de la composition de parfum présente une valeur de clogP > 4 et un point d'ébullition > 250 °C,
b. Moins de 70 % de la composition de parfum présente une valeur de clogP > 3 et un point d'ébullition > 200 °C,
c. Plus de 30 % de la composition de parfum présente un ODT (seuil de détection des odeurs) < 50 µg/m³.

3. Système d'emballage selon l'une des revendications précédentes, **caractérisé en ce qu'**un sachet en film hydrosoluble présente une perméabilité à la composition de parfum < 0,01 g/m²/h.

4. Système d'emballage selon l'une des revendications précédentes, **caractérisé en ce que** la composition de parfum du support de composition de parfum est définie comme suit :
a. Moins de 25 % de la composition de parfum présente une valeur de clogP > 4 et un point d'ébullition > 250 °C,
b. Moins de 70 % de la composition de parfum présente une valeur de clogP > 3 et un point d'ébullition > 200 °C,
c. Plus de 10 % de la composition de parfum présente une valeur de clogP < 2, et
d. Plus de 30 % de la composition de parfum présente un ODT (seuil de détection des odeurs) < 50 µg/m³.

5. Système d'emballage selon l'une des revendications précédentes, **caractérisé en ce que** la composition de parfum de la composition d'agent de lavage ou de nettoyage est définie comme suit :
a. Moins de 25 % de la composition de parfum présente une valeur de clogP > 4 et un point d'ébullition > 250 °C,
b. Moins de 70 % de la composition de parfum présente une valeur de clogP > 3 et un point d'ébullition > 200 °C,
c. Moins de 10 % de la composition de parfum présente une valeur de clogP < 2, et
d. Plus de 30 % de la composition de parfum présente un ODT (seuil de détection des odeurs) < 50 µg/m³.

6. Système d'emballage selon l'une des revendications précédentes, **caractérisé en ce que** le support de composition de parfum présente une rugosité de surface Bendtsen comprise entre 100 et 5 000 ml/min, de préférence entre 200 et 2 000 ml/min.

7. Système d'emballage selon l'une quelconque des revendications précédentes, **caractérisé en ce que** le sachet en film hydrosoluble est fabriqué à partir d'un film en alcool polyvinylique (PVA).

8. Système d'emballage selon l'une des revendications précédentes, **caractérisé en ce que** le support de composition de parfum est formé d'un matériau à base de pâte de cellulose.

9. Procédé d'emballage et de stockage de sachets en film hydrosolubles dans un système d'emballage, en particulier selon l'une des revendications 1 à 8, dans lequel le système d'emballage comprend :
• un récipient fermable pouvant contenir une pluralité de sachets en film hydrosolubles et au moins un support de composition de parfum positionnable librement dans le récipient,
• au moins un premier groupe de sachets en film hydrosolubles qui stocke au moins une préparation d'agent de lavage ou de nettoyage contenant une composition de parfum,
o la composition de parfum étant présente à une concentration située dans la plage allant de 0,1 à 5 % en poids, de préférence de 0,2 à 3 % en poids, et de manière particulièrement préférée de 0,3 à 2 % en poids, dans la préparation d'agent de lavage ou de nettoyage,
• au moins un support de composition de parfum positionnable dans le récipient,
o la composition de parfum dans et/ou sur le support de composition de parfum et la composition de parfum dans au moins le premier groupe de sachets en film hydrosolubles étant sensiblement identiques sur le plan olfactométrique,
o le rapport de surface entre le sachet en film et le support de composition de parfum se situant dans la plage allant de 1 à 200,
o le rapport en poids entre la composition de parfum dans la préparation d'agent de lavage ou de nettoyage d'un sachet en film et le support de composition de parfum se situant dans la plage allant de 1 à 300, de préférence de 1 à 50 et de manière particulièrement préférée de 1 à 10,
o le rapport entre le volume du récipient et le volume libre entre les sachets en film se situant dans la plage allant de 1 à 5, de préférence de 2 à 4, et de manière particulièrement préférée de 2,7 à 3,4.
comprenant les étapes de procédé suivantes :
(a.) remplissage du récipient avec au moins le premier groupe de sachets en film hydrosolubles
(b.) positionnement de l'au moins un support de composition de parfum dans le récipient, les étapes de procédé (a.) et (b.) pouvant être effectuées dans n'importe quel ordre,
(c.) fermeture du récipient
(d.) stockage du récipient fermé pendant au moins 24 heures, de préférence au moins 48 heures, et en particulier de préférence au moins 72 heures.
